# EUROPÄISCHE PATENTSCHRIFT

(11) **EP 1 320 673 B1**
(45) Veröffentlichungstag und Bekanntmachung des Hinweises auf die Patenterteilung: **28.05.2008**
(21) Anmeldenummer: 01978121.0
(22) Anmeldetag: 12.09.2001
(51) Int. Cl.: F02D 41/02, F02D 11/04

(54) **ANTRIEBSAGGREGAT FÜR EIN FAHRZEUG**
DRIVE UNIT FOR A VEHICLE
UNITE DE COMMANDE POUR UN VEHICULE

(30) Priorität: 15.09.2000 DE 10045759
(43) Veröffentlichungstag der Anmeldung: 25.06.2003
(73) Patentinhaber: ROBERT BOSCH GMBH, 70442 Stuttgart (DE)
(72) Erfinder: SENGER, Karl-Heinz, 74369 Loechgau (DE); BAEUERLE, Peter, 71636 Ludwigsburg (DE); VEENHUIZEN, Bram, NL-5051 ED Goirle (NL); SPIJKER, Engbert, NL-5702 LG Helmond (NL); VAN SPIJK, Gert-Jan, NL-5151 VT Drunen (NL)
(86) Internationale Anmeldenummer: PCT/DE2001/003495
(87) Internationale Veröffentlichungsnummer: WO 2002/023030

(56) Entgegenhaltungen:
- EP-A- 0 875 673
- DE-A- 19 823 764
- US-A- 5 378 211
- US-A- 6 033 342

## Beschreibung

Die Erfindung betrifft ein Antriebsaggregat für ein Fahrzeug mit zumindest einem Antriebsrad, wobei das Antriebsaggregat einen Verbrennungsmotor und eine zwischen dem Verbrennungsmotor und dem zumindest einen Antriebsrad angeordnete Kupplung zur Übertragung eines Momentes zwischen dem Verbrennungsmotor und dem Antriebsrad aufweist. Die Erfindung betrifft ferner ein Verfahren und eine Steuerung zum Betrieb eines solchen Antriebsaggregats.

Aus der US 6 033 342 ist ein Verfahren zum Betrieb eines Antriebsaggregates für ein Fahrzeug mit zumindest einem Antriebsrad bekannt, wobei das Antriebsaggregat einen Verbrennungsmotor und eine zwischen dem Verbrennungsmotor und dem zumindest einen Antriebsrad angeordnete Kupplung zur Übertragung eines Momentes zwischen dem Verbrennungsmotor und dem Antriebsrad aufweist. Das Drehmoment des Verbrennungsmotors wird bei geschlossener Kupplung in Abhängigkeit von der an der Kupplung auftretenden Drehzahldifferenz zwischen der Kupplungseingangsseite und der Kupplungsausgangsseite gesteuert.

Die EP 0 875 673 A2 beschreibt ein Verfahren zum Steuern einer Brennkraftmaschine mit den Merkmalen des Oberbegriffs der unabhängigen Anspruchs 1. Bei dem bekannten Verfahren wird ein Motorsollmoment an der Kupplungseingangsseite vorgegeben, das durch Addition verschiedener Drehmomentbeiträge gebildet wird. Im Leerlaufbetrieb wird das Motarsollmoment auf einen Wert gesetzt, der abhängig von einer Ableitung der Kupplungsdrehzahl gebildet wird. Es werden jedoch keine wirksamen Maßnahmen getroffen, um eine Begrenzung von Drehmomentstößen in dem Antriebsaggregat zu erreichen.

Der Erfindung liegt die Aufgabe zugrunde, ein Antriebsaggregat für ein Fahrzeug mit zumindest einem Antriebsrad zu verbessern, wobei das Antriebsaggregat einen Verbrennungsmotor und eine zwischen den Verbrennungsmotor und dem zumindest einen Antriebsrad angeordnete Kupplung zur Übertragung eines Momentes zwischen dem Verbrennungsmotor und dem Antriebsrad aufweist, beziehungsweise den Betrieb eines solchen Antriebsaggregats zu verbessern- Diese Aufgabe wird durch ein Verfahren beziehungsweise ein Antriebsaggregat und eine Fahrzeugsteuerung gemäß den unabhängigen Ansprüchen gelöst.

Erfindungsgemäß wird die zeitliche Ableitung der Drehzahl auf Kupplung auf der Seite des Verbrennungsmotors mit einem vorgegebenen Grenzwert verglichen und/oder die zeitliche Ableitung der Drehzahl der Kupplung auf der Seite des Antriebsrades mit einem vorgegebenen Grenzwert verglichen und dann, wenn die zeitliche Ableitung der Drehzahl der Kupplung auf der Seite des Verbrennungsmotors oder des Antriebsrades den vorgegebenen Grenzwert überschreitet, das Drehmoment des Verbrennungsmotors auf einen Maximalwert begrenzt, der nicht überschritten werden soll. Auf diese Weise wird eine besonders vorteilhafte Begrenzung von Drehmomentstößen in dem Antriebsaggregat erreicht. Insbesondere in Verbindung mit einem Umschlingungsgetriebe wird auf diese Weise ein besonders guter Schutz dieses Umschlingungsgetriebes erreicht. Zudem wird der Fahrkomfort erhöht. Dabei wird das Drehmoment des Verbrennungsmotors begrenzt, wenn $\frac{d ⁢ {n}_{E}}{dt} \geq {n}_{Elim ⁢ 1}$
wobei n_{E} die Drehzahl der Kupplung auf der Seite des Verbrennungsmotors und netiₘ₁ ein vorgegebener Grenzwert ist, und/oder wenn $\frac{d ⁢ {n}_{A}}{dt} \geq {n}_{Alim ⁢ 1}$
wobei n_{A} die Drehzahl der Kupplung auf der Seite des Antriebsrades und n_{Alim1} ein vorgegebener Grenzwert ist. d()/dt gibt die zeitliche Ableitung an.

In vorteilhafter Ausgestaltung der Erfindung wird die Begrenzung des Drehmomentes des Verbrennungsmotors beendet, wenn ${n}_{E ⁢ 0} - {n}_{E} < {n}_{Elim ⁢ 2}$
wobei n_{Elim2} ein vorgegebener Grenzwert und n_{E0} die Drehzahl der Kupplung auf der Seite des Verbrennungsmotors zu dein Zeitpunkt ist, an dem die Begrenzung begonnen worden ist, und/oder wenn ${n}_{A ⁢ 0} - {n}_{A} < {n}_{Alim ⁢ 2}$
wobei n_{Alim2} ein vorgegebener Grenzwert und 1_{EA0} die Drehzahl der Kupplung auf der Seite des Antriebsrades zu dem Zeitpunkt ist, an dem die Begrenzung begonnen worden ist.

Weitere Einzelheiten und Vorteile ergeben sich aus nachfolgender Beschreibung von Ausfuhrungsbeispielen. Im einzelnen zeigen:
- Fig. 1: ein Antriebsaggregat für ein Kraftfahrzeug
- Fig. 2: eine Kupplung
- Fig. 3: eine Kupplungssteuerung
- Fig. 4: einen Ablaufplan für einen Motormoment-Sollwertgeber
- Fig. 5: einen weiteren Ablaufplan für einen Motormoment-Sollwertgeber
- Fig. 6: einen Schlupfregler

Fig. 1 zeigt ein Antriebsaggregat 16 für ein Kraftfahrzeug. Dabei bezeichnet Bezugszeichen 1 einen Verbrennungsmotor, der über eine Welle 4 mit einem Automatikgetriebe 2 verbunden ist. Das Automatikgetriebe 2 ist in besonders vorteilhafter Weise als stufenloses Umschlingungsgetriebe ausgebildet. Das Automatikgetriebe 2 ist über eine Kupplungs-Eingangswelle 5, eine Kupplung 3, eine Kupplungs-Ausgangswelle 6, ein Differential 7 mit Antriebsrädern 8, 9 zum Antrieb des Kraftfahrzeugs verbunden. Durch Zusammenpressen der Kupplung 3 mit einem Anpreßdruck p ist das über die Kupplung 3 übertragende Moment einstellbar. Zur Einstellung des über die Kupplung 3 übertragenden Moments ist eine Kupplungsteuerung 12 vorgesehen, die durch Vorgabe eines Soll-Anpreßdrucks p* den Anpreßdruck in der Kupplung 3 einstellt. Der Anpreßdruck ist synonym für eine Anpreßkraft mit der die Kupplung 3 zusammengepreßt wird.

Eingangsgrößen in die Kupplungssteuerung 12 sind die Drehzahl n_{E} der Kupplungs-Eingangswelle 5, die mittels eines Drehzahlsensors 10 gemessen wird, die Drehzahl n_{A} der Kupplungs-Ausgangswelle 6, die mit einem Drehzahlsensor 11 gemessen wird, die Übersetzung i des Automatikgetriebes 2 und ein Sollwert Δn* für den Kupplungsschlupf der Kupplung 3 (Soll-Kupplungsschlupf) sowie optional das Moment T_{M} des Verbrennungsmotors 1 und Information ΔT_{M} über die Ungenauigkeit der Information über das Moment T_{M} des Verbrennungsmotors 1.

Der Kupplungsschlupf An ist definiert als $Δn = {n}_{E} - {n}_{A}$

Das Moment T_{M} des Verbrennungsmotors 1 sowie die Information ΔT_{M} über die Ungenauigkeit der Information über das Moment T_{M} des Verbrennungsmotors 1 werden zum Beispiel von einer Motorsteuerung 14 bereitgestellt. Von der Kupplungssteuerung 12 wird ein Sollwert T_{M}* sowie optional ein korrigiertes Motormoment T_{MK}, das ein korrigierter Wert für den Ist-Wert des Drehmoments TM des Verbrennungsmotors 1 ist an die Motorsteuerung 14 übertragen.

Mittels der Motorsteuerung 14 wird der Verbrennungsmotor 1 durch Stellgrößen M* gesteuert oder geregelt. Optional werden Motor-Istwerte M von dem Verbrennungsmotor 1 an die Motorsteuerung 14 übertragen.

Die Motorsteuerung 14 und die Kupplungssteuerung 12 sind in beispielhafter Ausgestaltung Teil einer Fahrzeugsteuerung 15. Diese kann weiterhin eine nicht dargestellte Getriebesteuerung zur Steuerung und Regelung des Automatikgetriebes 2 sowie eine übergeordnete Steuerung zur Koordination von Automatikgetriebe 2, Verbrennungsmotor 1 und Kupplung 3 aufweisen. Die übergeordnete Steuerung stellt beispielsweise die Übersetzung i des Automatikgetriebes 2 und den Sollschlupf Δn* für die Kupplung 3 bereit.

Fig. 2 zeigt eine Kupplung 3 in beispielhafter Ausgestaltung. Dabei bezeichnet Bezugszeichen 83 eine Schmierölzuführung für Hydrauliköl, Bezugszeichen 84 einen Außenmitnehmer, Bezugszeichen 85 einen Innenmitnehmer, Bezugszeichen 86 eine Außenlamelle, Bezugszeichen 87 eine Innenlamelle, Bezugszeichen 88 eine Rückholfeder, Bezugszeichen 93 einen Zylinder, Bezugszeichen 94 einen Kolben, Bezugszeichen 95 eine Druckplatte und Bezugszeichen 96 eine Druckmittelzuführung. Am Außenmitnehmer 84, welcher mit der Kupplungs-Eingangswelle 5 verbunden ist, sind Außenlamellen 86, in vorteilhafter Ausgestaltung Stahllamellen ohne Reibbelag, angeordnet. Der mit der Kupplungs-Ausgangswelle 6 verbundene Innenmitnehmer 85 nimmt die Innenlamellen 87 auf, die mit einem Reibbelag beschichtet sind. Bei Einleitung von Hydrauliköl mit einem definierten Druckniveau über die Druckmittelzuführung 96 in den Zylinder 93 bewegt sich der Kolben 94 gegen die Kraft der Rückholfeder 88 in Richtung der Druckplatte 95 und drückt das Lamellenpaket, daß aus Innen- und Außenlamellen 87 und 86 besteht, zusammen. Zur Kühlung des Lamellenpakets wird über die Schmierölzuführung 83 Hydrauliköl zu den Innen- und Außenlamellen 87 und 86 geleitet.

Fig. 3 zeigt die Kupplungssteuerung 12 in detaillierter Darstellung. Sie weist einen Differenzbildner 20, einen Schlupfregler 21 sowie einen Adaptierer 22 auf. Der Schlupfregler 21 ist in Fig. 6 näher erläutert. Der Differenzbildner 20 ermittelt den Kupplungsschlupf Δn, der Eingangsgröße in den Schlupfregler 21 ist. Weitere Eingangsgrößen des Schlupfreglers 21 sind u. a. der Soll-Kupplungsschlupf Δn*, das Motormoment T_{M}, die Übersetzung i des Automatikgetriebes 2 und der Reibkoeffizient µ. Der Reibkoeffizient µ wird mittels des Adaptierers 22 gebildet. Eingangsgrößen in den Adaptierer 22 sind der Soll-Kupplungsschlupf Δn* die Übersetzung i des Automatikgetriebes 2, das Moment T_{M} des Verbrennungsmotors 1, Information ΔT_{M} über die Ungenauigkeit der Information über das Moment T_{M} des Verbrennungsmotors 1 sowie ein Differenzmoment T_{R}, das vom Schlupfregler 21 gebildet wird. Neben dem Reibkoeffizient µ ist ein korrigiertes Motormoment T_{MK} eine weitere Ausgangsgröße des Adaptierers 22. Der Schlupfregler 21 bildet ferner den Soll-Anpreßdruck p*.

Die Kupplungssteuerung 12 weist ferner eine Schutzeinrichtung 81 zum Schutz des Antriebsaggregats 16, insbesondere des Automatikgetriebes 2 vor Drehmomentstößen auf. Ausgangsgröße der Schutzeinrichtung 81 ist ein Stoßmoment T_{S}. Das Stoßmoment T_{S} errechnet sich in vorteilhafter Ausgestaltung gemäß ${T}_{s} = {T}_{c} - {\sum }_{l} ⁢ {J}_{l} ⋅ \frac{2 ⁢ π ⋅ Δ ⁢ {n}_{max}}{Δt}$

Dabei ist
- J₁: das Trägheitsmoment einer 1-ten Komponente des Antriebsaggregats auf der Seite der Kupplung 3, auf der der Verbrennungsmotor 1 angeordnet ist.
- Δnₘₐₓ: der maximal zulässige Kupplungsschlupf
- T_{C}: ein konstantes Moment
- Δt: die Zeitdauer, in der ein Momentenstoß zu einer Erhöhung des Schlupfes führt.

Bei der Einleitung von sogenannten Drehmomentstößen, insbesondere von Drehmomentstößen, die durch die Antriebsräder 8 und 9 in das Antriebsaggregat eingeleitet werden, kann das Automatikgetriebe 2 geschädigt werden. Besonderes kritisch ist dabei der Schutz z.B. eines Variators eines CVT (Continuously Variable Transmission). Bereits ein kurzzeitiges Durchrutschen eines solchen Umschlingungsgetriebes aufgrund eines Drehmomentstoßes kann zu bleibenden Schäden in Umschlingungsgetriebe führen. Derartige Drehmomentstöße treten z.B. bei einem Übergang von einem Fahrbahnbelag mit einem niedrigen Reibungskoeffizienten zu einem Fahrbahnbelag mit einem hohen Reibungskoeffizienten auf. Beispiele sind z.B. der Übergang von einer eisbedeckten Fahrbahn zu einer trocknen Fahrbahn oder das Überfahren von Eisenbahnschienen.

Ist die Schlupfdauer Δt von untergeordneter Bedeutung, so kann das Stoßmoment T_{S} gleich dem konstanten Moment T_{C} gesetzt werden.

In vorteilhafter Ausgestaltung ist vorgesehen, das Stoßmoment T_{S} an eine Getriebesteuerung zu übertragen, so daß z.B. der Anpreßdruck in einem Umschlingungsgetriebe entsprechend erhöht werden kann. Der erforderliche Anpreßdruck im Umschlingungsgetriebe ist in Abhängigkeit des Stoßmoments T_{S} anzuheben.

Eine Schutzvorrichtung 81, wie sie beispielhaft ausgeführt ist, kommt besonders vorteilhaft in Kombination mit der Erfindung zum Einsatz. Die Kupplungssteuerung 12 weist in beispielhafter Implementierung der Erfindung einen Motormoment-Sollwertgeber 91 auf. Der Motormoment-Sollwertgeber 91 gibt dabei einen Sollwert T_{M}* für das Moment des Verbrennungsmotors 1 aus, der in beispielhafter Ausgestaltung der Motorsteuerung 14 zugeführt wird. Neben einer Momentenvorgabe kann das Soll-Motormoment T_{M}* auch durch eine Zündwinkelvorgabe oder einen Grenzwert für die Motordrehzahl vorgegeben werden. Dabei ist der Wert T_{M}* vorteilhafterweise ein Maximalwert zur Begrenzung des Drehmoments des Verbrennungsmotors 1.

Fig. 4 und 5 zeigen Ablaufpläne, die in beispielhafter Ausgestaltung je einzeln oder zusammen auf dem Motormoment-Sollwertgeber 91 implementiert sind. Dabei bezeichnen Bezugszeichen 100 bzw. 109 in Fig. 4 den Anfang bzw. das Ende des Ablaufs. Der Ablauf beginnt mit einem Schritt 101, in dem die Kupplungs-Eingangsdrehzahl n_{E} eingelesen wird. In einem weiteren Schritt 102 wird die Ableitung dn_{E}/dt der Kupplungs-Eingangsdrehzahl n_{E} gebildet. Dem Schritt 102 folgt die Abfrage 103, in der abgefragt wird, ob $\frac{d ⁢ {n}_{E}}{dt} \geq {n}_{Elim ⁢ 1}$
wobei n_{Elim1} ein vorgegebener Grenzwert ist. Ist diese Bedingung erfüllt, so wird in einem Schritt 104 ein Wert n_{E0} mit ${n}_{E ⁢ 0} = {n}_{E}$
gebildet. In einem weiteren Schritt 105 erfolgt die Begrenzung des Motormoments T_{M} des Verbrennungsmotors 1. Dazu wird ein entsprechender Sollwert T_{M}* ausgegeben, der eine Momentenvorgabe, eine Zündwinkelvorgabe oder eine Begrenzung der maximalen.Motordrehzahl des Verbrennungsmotors 1 umfassen kann (siehe oben). Im Schritt 105 wird ein neuer Wert n_{E} eingelesen. Dem Schritt 105 folgt zudem die Abfrage 106, ob ${n}_{E ⁢ 0} - {n}_{E} < {n}_{Elim ⁢ 2}$
wobei n_{Elim2} ein vorgegebener Grenzwert ist. Ist die Abfrage nicht erfüllt, so folgt wiederum Schritt 105. Ist die Abfrage dagegen erfüllt, so folgt ein Schritt 107, indem die Begrenzung des Motormoments aufgehoben wird. D.h. es erfolgt keine Momentenvorgabe, Zündwinkelvorgabe oder Begrenzung der maximalen Motordrehzahl. Dem Schritt 107 folgt eine Abfrage 108 in der abgefragt wird, ob der Ablauf beendet werden soll. Soll der Ablauf nicht beendet werden, so folgt wiederum Schritt 101 andernfalls wird der Ablauf beendet.

Ist die Bedingung $\frac{d ⁢ {n}_{E}}{dt} \geq {n}_{Elim ⁢ 1}$
der Abfrage 103 nicht erfüllt, so folgt Abfrage 108.

Bezugszeichen 110 bzw. 119 in Fig. 5 bezeichnen den Anfang bzw. das Ende des Ablaufs. Der Ablauf beginnt mit einem Schritt 111, in dem die Kupplungs-Ausgangsdrehzahl n_{A} eingelesen wird. In einem weiteren Schritt 112 wird die Ableitung dn_{A}/dt der Kupplungs-Ausgangsdrehzahl n_{A} gebildet. Dem Schritt 112 folgt die Abfrage 113, in der abgefragt wird, ob $\frac{d ⁢ {n}_{A}}{dt} \geq {n}_{Alim ⁢ 1}$
wobei n_{Alim1} ein vorgegebener Grenzwert ist. Ist diese Bedingung erfüllt, so wird in einem Schritt 114 ein Wert n_{A0} mit ${n}_{A ⁢ 0} = {n}_{A}$
gebildet. In einem weiteren Schritt 115 erfolgt die Begrenzung des Motormoments T_{M} des Verbrennungsmotors 1. Dazu wird ein entsprechender Sollwert T_{M}* ausgegeben, der eine Momentenvorgabe, eine Zündwinkelvorgabe oder eine Begrenzung der maximalen Motordrehzahl des Verbrennungsmotors 1 umfassen kann (siehe oben). Im Schritt 113 wird zudem ein neuer Wert n_{A} eingelesen. Dem Schritt 115 folgt die Abfrage 116, ob ${n}_{A ⁢ 0} - {n}_{A} < {n}_{Alim ⁢ 2}$
wobei n_{Alim2} ein vorgegebener Grenzwert ist. Ist die Abfrage nicht erfüllt, so folgt wiederum Schritt 115. Ist die Abfrage dagegen erfüllt so folgt ein Schritt 117, indem die Begrenzung des Motormoments aufgehoben wird, d.h., es erfolgt keine Momentenvorgabe, Zündwinkelvorgabe oder Begrenzung der maximalen Motordrehzahl. Dem Schritt 117 folgt eine Abfrage 118 in der abgefragt wird, ob der Ablauf beendet werden soll. Soll der Ablauf nicht beendet werden, so folgt wiederum Schritt 111 andernfalls wird der Ablauf beendet.

Ist die Bedingung $\frac{d ⁢ {n}_{A}}{dt} \geq {n}_{Alim ⁢ 1}$
der Abfrage 113 nicht erfüllt, so folgt Abfrage 118.

Fig. 6 zeigt den inneren Aufbau des Schlupfreglers 21. Der Schlupfregler 21 weist einen Filter 31 zur Filterung des Kupplungsschlupfes Δn auf. Mittels eines Summierers 36 wird die Differenz zwischen dem Soll-Kupplungsschlupf Δn* und dem mittels des Filters 31 gefilterten Kupplungsschlupfes Δn gebildet. Diese Differenz wird mittels eines Negierers 32 negiert und ist Eingangsgröße in einen Regler 33, der in vorteilhafter Ausgestaltung als PID-Regler ausgeführt ist. Ausgangsgröße des Reglers 33 ist das Differenzmoment T_{R}.

Mittels eines Filters 34 wird das Motormoment T_{M} gefiltert und mittels eines Multiplizierers 90 mit der Übersetzung i des Automatikgetriebes 2 multipliziert. Das Produkt aus Motormoment T_{M} und Übersetzung des Automatikgetriebes 2 wird mittels eines Summierers 37 mit dem Ausgang eines Minimalbildners 82 addiert, der das Differenzmoment T_{R} und das Stoßmoment T_{S} vergleicht und das kleinere Moment als Ausgangswert ausgibt. Die Summe aus dem Produkt aus Motormoment T_{M} und der Übersetzung i des Automatikgetriebes 2 und dem Maximum aus Differenzmoment T_{R} und Stoßmoment T_{S} ist das von der Kupplung 3 zu übertragende Kupplungsmoment T_{K}, das zusammen mit dem Reibkoeffizienten µ Eingangswert in ein inverses Kupplungsmodel 35 ist. Im inversen Kupplungsmodel 35 ist in beispielhafter Ausgestaltung folgende Gleichung implementiert: $p * = \frac{1}{{A}_{R}} ⁢ \left(\frac{{T}_{K}}{μ ⋅ r ⋅ {Z}_{R}}+{F}_{0}\right)$

Dabei ist A_{R} die Kolbenfläche der Kupplung 3, r der effektive Reibradius der Kupplung 3, Z_{R} die Anzahl der Reibflächen der Kupplung 3 und F₀ die minimal notwendige Kraft zur Drehmomentübertragung mittels der Kupplung 3.

### Bezugszeichenliste

- 1: Motor
- 2: Getriebe
- 3: Kupplung
- 4: Welle
- 5: Kupplungs-Eingangswelle
- 6: Kupplungs-Ausgangswelle
- 7: Differential
- 8, 9: Antriebsräder
- 10, 11: Drehzahlsensoren
- 12: Kupplungssteuerung
- 14: Motorsteuerung
- 15: Fahrzeugsteuerung
- 16: Antriebsaggregat
- 20: Differenzbildner
- 21: Schlupfregler
- 22: Adaptierer

- 31, 34: Filter
- 32: Negierer
- 33: Regler
- 35: inverses Kupplungsmodell
- 36 , 37: Summierer

- 100, 110: Anfang des Ablaufs

- 101, 102, 104, 105, 107, 111, 112, 113 114, 115, 117: Schritt

- 103, 106, 108, 113, 116, 118,: Abfrage

- 109, 119: Ende des Ablaufs

- 81: Schutzeinrichtung
- 82: Minimalwertbildner
- 83: Schmierölzuführung
- 84: Außenmitnehmer
- 85: Innenmitnehmer
- 86: Außenlamelle
- 87: Innenlamelle
- 88: Rückholfeder
- 90: Multiplizierer
- 91: Motormoment-Sollwertgeber
- 93: Zylinder
- 94: Kolben
- 95: Druckplatte
- 96: Druckmittelzuführung

- n_{E}: Drehzahl der Kupplungs-Eingangswelle
- n_{A}: Drehzahl der Kupplungs-Ausgangswelle
- T_{M}: Information über das Motormoment
- ΔT_{M}: Ungenauigkeit der Information über das Motormoment

- T_{R}: Differenzmoment (Reglerausgang)
- Tₖ: Kupplungsmoment
- Δn: Kupplungsschlupf
- Δn*: Soll-Kupplungsschlupf
- i: Übersetzung des Getriebes
- p: Anpreßdruck
- p*: Soll-Anpreßdruck
- µ: Reibkoeffizient
- J₁: Trägheitsmoment des Antriebsaggregats auf der Seite der Kupplung 1, auf der der Verbrennungsmotor angeordnet ist.
- Δnₘₐₓ: maximal zulässige Kupplungsschlupf
- T_{c}: konstantes Moment

- A_{R}: Kolbenfläche der Kupplung
- r: effektiver Reibradius der Kupplung
- Z_{R}: Anzahl der Reibflächen der Kupplung
- t: Zeit
- Δt: Zeitdauer, in der ein Momentenstoß zu einer Erhöhung des Schlupfes führt
- T_{MK}: korrigiertes Motormoment
- F₀: minimal notwendige Kraft zur Drehmomentübertragung mittels der Kupplung
- T_{S}: Stoßmoment
- T_{M}*: Sollwert für das Moment des Verbrennungsmotors
- d()/dt: Ableitung
- n_{Elim1}: vorgegebener Grenzwert
- n_{Elim2}: vorgegebener Grenzwert
- n_{Alim1}: vorgegebener Grenzwert
- n_{Alim2}: vorgegebener Grenzwert
- n_{E0}: Wert
- n_{A0}: Wert

## Patentansprüche

1. Verfahren zum Betrieb eines Antriebsaggregats (16) für ein Fahrzeug mit zumindest einem Antriebsrad (8, 9), wobei das Antriebsaggregat (16) einen Verbrennungsmotor (1) und eine zwischen dem Verbrennungsmotor (1) und dem zumindest einen Antriebsrad (8,9) angeordnete Kupplung (2) zur Übertragung eines Momentes zwischen dem Verbrennungsmotor (1) und dem Antriebsrad (8, 9) aufweist,
**dadurch gekennzeichnet, dass** das Drehmoment des Verbrennungsmotors (1) auf einen Maximalwert, der nicht überschritten werden soll, begrenzt wird, wenn die zeitliche Ableitung $\left(\frac{ⅆ {n}_{E}}{ⅆ t}\right)$ der Drehzahl der Kupplung (2) auf der Seite des Verbrennungsmotors (1) größer als ein vorgegebener Grenzwert (n_{Elim1}) ist und/oder wenn die zeitliche Ableitung $\left(\frac{ⅆ {n}_{A}}{ⅆ t}\right)$ der Drehzahl der Kupplung (2) auf der Seite des Antriebsrades (8, 9) größer als ein vorgegebener Grenzwert (n_{Alim1}) ist.

2. Verfahren nach Anspruch 1, **dadurch gekennzeichnet, dass** die Begrenzung des Drehmomentes des Verbrennungsmotors (1) beendet wird,
wenn n_{E0}-n_{E}<n_{Elim2} ist, wobei n_{Elim2} ein vorgegebener Grenzwert und n_{E0} die Drehzahl der Kupplung (2) auf der Seite des Verbrennungsmotors (1) zu dem Zeitpunkt ist, an dem die Begrenzung begonnen worden ist,
und/oder dass die Begrenzung des Drehmomentes des Verbrennungsmotors (1) beendet wird,
wenn n_{A0}-n_{A}<n_{Alim2} ist, wobei n_{Alim2} ein vorgegebener Grenzwert und n_{A0} die Drehzahl der Kupplung (2) auf der Seite des Antriebsrades (8, 9) zu dem Zeitpunkt ist, an dem die Begrenzung begonnen worden ist.

3. Antriebsaggregat (16) für ein Fahrzeug mit zumindest einem Antriebsrad (8, 9), wobei das Antriebsaggregat (16) einen Verbrennungsmotor (1) und eine zwischen dem Verbrennungsmotor (1) und dem zumindest einen Antriebsrad (8, 9) angeordnete Kupplung (2) zur Übertragung eines Momentes zwischen dem Verbrennungsmotor (1) und dem Antriebsrad (8, 9) aufweist und wobei das Antriebsaggregat eine Fahrzeugsteuerung (15) zur Steuerung oder Regelung des Verbrennungsmotors (1) aufweist, **dadurch gekennzeichnet, dass** die Fahrzeugsteuerung das Drehmoment des Verbrennungsmotors (1) auf einen Maximalwert, der nicht überschritten werden soll, begrenzt, wenn die zeitliche Ableitung $\left(\frac{ⅆ {n}_{E}}{ⅆ t}\right)$ der Drehzahl der Kupplung (2) auf der Seite des Verbrennungsmotors (1) größer als ein vorgegebener Grenzwert (n_{Elim1}) ist und/oder wenn die zeitliche Ableitung $\left(\frac{ⅆ {n}_{A}}{ⅆ t}\right)$ der Drehzahl der Kupplung (2) auf der Seite des Antriebsrades (8, 9) größer als ein vorgegebener Grenzwert (n_{Alim1}) ist.

4. Fahrzeugsteuerung (15) für ein Fahrzeug mit zumindest einem Antriebsrad (8, 9) und einem Antriebsaggregat (16), wobei das Antriebsaggregat (16) einen Verbrennungsmotor (1) und eine zwischen dem Verbrennungsmotor (1) und dem zumindest einen Antriebsrad (8, 9) angeordnete Kupplung (2) zur Übertragung eines Momentes zwischen dem Verbrennungsmotor (1) und dem Antriebsrad (8, 9) aufweist und wobei die Fahrzeugsteuerung (15) zur Steuerung oder Regelung des Verbrennungsmotors (1) ausgebildet ist, **dadurch gekennzeichnet, dass** die Fahrzeugsteuerung das Drehmoment des Verbrennungsmotors (1) auf einen Maximalwert, der nicht überschritten werden soll, begrenzt, wenn die zeitliche Ableitung $\left(\frac{ⅆ {n}_{E}}{ⅆ t}\right)$ der Drehzahl der Kupplung (2) auf der Seite des Verbrennungsmotors (1) größer als ein vorgegebener Grenzwert (n_{Elim1}) ist und/oder wenn die zeitliche Ableitung $\left(\frac{ⅆ {n}_{A}}{ⅆ t}\right)$ der Drehzahl der Kupplung (2) auf der Seite des Antriebsrades (8, 9) größer als ein vorgegebener Grenzwert (n_{Alim1}) ist.

## Claims

1. Method for operating a drive unit (16) for a vehicle having at least one driven wheel (8, 9), wherein the drive unit (16) has an internal combustion engine (1) and a clutch (2) which is arranged between the internal combustion engine (1) and the at least one driven wheel (8, 9) and has the purpose of transmitting a torque between the internal combustion engine (1) and the driven wheel (8, 9), **characterized in that** the torque of the internal combustion engine (1) is limited to a maximum value which is not to be exceeded if the derivative $\left(\frac{ⅆ {n}_{E}}{ⅆ t}\right)$ over time of the rotational speed of the clutch (2) at the internal combustion engine (1) is higher than a predefined limiting value (n_{Elim1}) and/or if the derivative $\left(\frac{ⅆ {n}_{A}}{ⅆ t}\right)$ over time of the rotational speed of the clutch (2) at the driven wheel (8, 9) is higher than a predefined limiting value (n_{Alim1}).

2. Method according to Claim 1, **characterized in that** the limitation of the torque of the internal combustion engine (1) is ended if n_{E0}-n_{E}<n_{Elim2}, where n_{Elim2} is a predefined limiting value and n_{E0} is the rotational speed of the clutch (2) at the internal combustion engine (1) at the time at which the limitation has been started,
and/or **in that** the limitation of the torque of the internal combustion engine (1) is ended if n_{A0}-n_{A}<n_{Alim2}, where n_{Alim2} is a predefined limiting value and n_{A0} is the rotational speed of the clutch (2) at the driven wheel (8, 9) at the time at which the limitation has been started.

3. Drive unit (16) for a vehicle having at least one driven wheel (8, 9), wherein the drive unit (16) has an internal combustion engine (1) and a clutch (2) which is arranged between the internal combustion engine (1) and the at least one driven wheel (8, 9) and has the purpose of transmitting a torque between the internal combustion engine (1) and the driven wheel (8, 9), and wherein the drive unit has a vehicle controller (15) for performing open-loop or closed-loop control of the internal combustion engine (1), **characterized in that** the vehicle controller limits the torque of the internal combustion engine (1) to a maximum value which is not to be exceeded if the derivative $\left(\frac{ⅆ {n}_{E}}{ⅆ t}\right)$ over time of the rotational speed of the clutch (2) at the internal combustion engine (1) is higher than a predefined limiting value (n_{Elim1}) and/or if the derivative $\left(\frac{ⅆ {n}_{A}}{ⅆ t}\right)$ over time of the rotational speed of the clutch (2) at the driven wheel (8, 9) is higher than a predefined limiting value (n_{Alim1}).

4. Vehicle controller (15) for a vehicle having at least one driven wheel (8, 9) and a drive unit (16), wherein the drive unit (16) has an internal combustion engine (1) and a clutch (2) which is arranged between the internal combustion engine (1) and the at least one driven wheel (8, 9) and has the purpose of transmitting a torque between the internal combustion engine (1) and the driven wheel (8, 9), and wherein the vehicle controller (15) is designed to perform open-loop or closed-loop control of the internal combustion engine (1), **characterized in that** the vehicle controller limits the torque of the internal combustion engine (1) to a maximum value which is not to be exceeded if the derivative $\left(\frac{ⅆ {n}_{E}}{ⅆ t}\right)$ over time of the rotational speed of the clutch (2) at the internal combustion engine (1) is higher than a predefined limiting value (n_{Elim1}) and/or if the derivative $\left(\frac{ⅆ {n}_{A}}{ⅆ t}\right)$ over time of the rotational speed of the clutch (2) at the driven wheel (8, 9) is higher than a predefined limiting value (n_{Alim1}).

## Revendications

1. Procédé de gestion d'une unité d'entraînement (16) d'un véhicule comportant au moins une roue motrice (8, 9),
l'unité d'entraînement (16) comprenant un moteur à combustion interne (1) et un embrayage (2) entre le moteur à combustion interne (1) et au moins une roue motrice (8, 9) pour transmettre un couple entre le moteur à combustion interne (1) et la roue motrice (8, 9),
**caractérisé en ce que**
le couple fourni par le moteur à combustion interne (1) est limité à une valeur maximale qui ne doit pas être dépassée si la dérivée en fonction du temps $\left(\frac{ⅆ nE}{ⅆ t}\right)$ de la vitesse de rotation de l'embrayage (2) du côté du moteur à combustion interne (1) est supérieure à une valeur limite prédéfinie (nElim1) et/ou si la dérivée en fonction du temps $\left(\frac{ⅆ nA}{ⅆ t}\right)$ de la vitesse de rotation de l'embrayage (2) du côté de la roue motrice (8, 9) est supérieure à une valeur limite prédéfinie (nAlim 1) .

2. Procédé selon la revendication 1,
**caractérisé en ce que**
la limitation du couple du moteur à combustion interne (1) est terminée,
- si on a la relation n_{E0}-n_{E}<n_{Elim2}, dans laquelle n_{Elim2} est une valeur limite prédéfinie et n_{E0} représente la vitesse de rotation de l'embrayage (2) du côté du moteur à combustion interne (1) à l'instant auquel on a commencé la limitation,
et/ou la limitation du couple fourni par le moteur à combustion interne (1) est terminé
- si on a la relation n_{A0}-n_{A}<n_{Alim2} dans laquelle n_{Alim2} est une valeur limite prédéfinie et n_{A0} est la vitesse de rotation de l'embrayage (2) du côté de la roue motrice (8) à l'instant auquel a commencé la limitation.

3. Unité d'entraîne (16) d'un véhicule ayant au moins une roue motrice (8, 9), l'unité d'entraînement (16) comprenant un moteur à combustion interne (1) et un embrayage (2) entre le moteur à combustion interne (1) et au moins une roue motrice (8, 9) pour transmettre un couple le moteur à combustion interne (1) et la roue motrice (8, 9) et l'unité d'entraînement comporte une commande de véhicule (16) pour commander ou réguler le moteur à combustion interne (1),
**caractérisé en ce que**
la commande du véhicule limite le couple du moteur à combustion interne (1) à une valeur maximale que l'on ne doit dépasser si la dérivée en fonction du temps $\left(\frac{ⅆ nE}{ⅆ t}\right)$ de la vitesse de rotation de l'embrayage (2) du côté du moteur à combustion interne (1) est supérieure à une valeur limite prédéfinie (n_{Elim1}) et/ou si la dérivée en fonction du temps $\left(\frac{ⅆ nA}{ⅆ t}\right)$ de la vitesse de rotation de l'embrayage (2) du côté de la roue d'entraînement (8, 9) est supérieure à une valeur limite prédéfinie (n_{Alim1}).

4. Commande de véhicule (1) pour un véhicule ayant au moins une roue motrice (8, 9) et une unité d'entraînement (16),
l'unité d'entraînement (16) comprenant un moteur à combustion interne (1) et un embrayage (2) entre le moteur à combustion interne (1) et au moins une roue motrice (8, 9) pour transmettre un couple entre le moteur à combustion interne (1) et la roue motrice (8, 9) et
la commande de véhicule (15) est réalisée pour commander ou réguler le moteur à combustion interne (1),
**caractérisée en ce que**
la commande du véhicule limite le couple fourni par le moteur à combustion interne (1) à une valeur maximale que l'on ne doit pas dépasser si la dérivée en fonction du temps $\left(\frac{ⅆ nE}{ⅆ t}\right)$ de la vitesse de rotation de l'embrayage (2) du côté du moteur à combustion interne (1) est supérieure à une valeur limite prédéfinie (n_{Elim1}) et/ou si la dérivée en fonction du temps $\left(\frac{ⅆ nA}{ⅆ t}\right)$ de la vitesse de rotation de l'embrayage (2) du côté de la roue motrice (8, 9) est supérieure à une valeur limite prédéfinie (n_{Alim1}).
